# EUROPÄISCHE PATENTSCHRIFT

(11) **EP 2 799 128 B1**
(45) Veröffentlichungstag und Bekanntmachung des Hinweises auf die Patenterteilung: **21.06.2017**
(21) Anmeldenummer: 14166881.4
(22) Anmeldetag: 02.05.2014
(51) Int. Cl.: B01F 1/00, B01F 3/08, B01F 15/00

(54) **Vorrichtung zum Dosieren zumindest einer Chemikalie in ein Medium**
Device for metering at least one chemical into a medium
Dispositif de dosage pour au moins un produit chimique dans un milieu

(30) Priorität: 02.05.2013 DE 202013004114 U
(43) Veröffentlichungstag der Anmeldung: 05.11.2014
(73) Patentinhaber: MEREDOTEC Germany GmbH, 26160 Bad Zwischenahn (DE)
(72) Erfinder: Lüers, Egon, 26160 Bad Zwischenahn (DE)
(74) Vertreter: Jabbusch, Matthias

(56) Entgegenhaltungen:
- DE-A1- 4 313 721
- US-A- 5 478 537

## Beschreibung

Die Erfindung betrifft eine Vorrichtung zum Dosieren zumindest einer Chemikalie in ein Medium, mit einem Behälter für ein Hilfsmedium zum zunächsten Auflösen der Chemikalie, umfassend zumindest eine über eine Umlaufpumpe geführte Dosierleitung zum Zuführen des Hilfsmediums aus dem Behälter in das Medium, vorzugsweise in Wasser, und umfassend eine Zuleitung für das Hilfsmedium in den Behälter.

Zu verschiedenen Zwecken sind Chemikalien in flüssige Medien einzudosieren. Die Chemikalien liegen häufig in Pulverform/Granulatform vor, sie sind in das flüssige Medium einzubringen und dort gleichmäßig zu verteilen.

Bei derartigen Chemikalien kann es sich zum Beispiel um Aktivkohlepulver oder Kalziumhypochlorit handeln, welche zur Chlorierung von zum Beispiel Schwimmbadwasser eingesetzt werden. Diese Stoffe liegen regelmäßig als Granulate vor, welche Kalke enthalten. Aufgrund dieser Inhaltsstoffe kann ein Verstopfen von Leitungen, Ventilen und anderer Bauteile der Dosierleitung drohen.

Dokument US-A-5 478 537 offenbart eine Vorrichtung gemäß dem Oberbegriff des Anspruchs 1.

Bei der erfindungsgemäßen Vorrichtung wird ein Hilfsmedium, beispielsweise Leitungswasser, eingesetzt, um die Chemikalie zunächst zu lösen. Für das Lösen wird ein Behälter verwendet, in den Hilfsmedium zugeführt wird. Aus dem Behälter kann dann zumindest eine in dem Hilfsmedium gelöste Chemikalie über die Dosierleitung in das Medium, beispielsweise in das Schwimmbadwasser, geführt werden.

Der Erfindung liegt die Aufgabe zugrunde, eine Vorrichtung der eingangs genannten Gattung aufzuzeigen, bei der die Bauteile der Dosierleitung in einfacher Weise vor Verstopfungen aufgrund der gelösten Chemikalien freigehalten werden können.

Diese Aufgabe ist erfindungsgemäß durch eine Vorrichtung gemäß Anspruch 1 gelöst. Bei der erfindungsgemäßen Vorrichtung können die Dosierleitung sowie Dosierventile einem Spülprozess unterworfen werden. Für diesen Spülprozess wird das Hilfsmedium eingesetzt, dabei wird dieses Hilfsmedium direkt seiner Zuleitung in den Behälter entnommen. Es findet also keine Spülung mit einem Hilfsmedium statt, in das bereits die wenigstens eine Chemikalie eingefügt wurde. Außerhalb des Behälters befindet sich das erfindungsgemäß vorgesehene Drei-Wege-Ventil, das eine Spülleitung für das noch ohne Chemikalie vorliegende Hilfsmedium bedient. Über diese Spülleitung kann dann Hilfsmedium zur Dosierleitung geführt werden und dort vorhandene Bauteile, beispielsweise Umlaufpumpe, Dosierventile und Dosierleitungen spülen.

Die verwendete Spülflüssigkeit kann anschließend in den Behälter oder in das eigentliche Medium, z.B. das Schwimmbadwasser gegeben werden, in den das Hilfsmedium jeweils ohnehin einzuführen ist.

Bei der erfindungsgemäßen Vorrichtung ist kein externes Spülmedium zu verwenden, es werden ohnehin in der Vorrichtung vorhandene Medien eingesetzt. Die Spülung der Bauteile der Dosierleitung kann durch einfache Beaufschlagung mit dem Hilfsmedium ausgehend von dem Drei-Wege-Ventil erreicht werden.

Die Spülleitung für das Hilfsmedium ist über ein weiteres Drei-Wege-Ventil an die Dosierleitung angeschlossen. Damit wird die Dosierleitung gespült, Spülflüssigkeit kann ausgehend von diesem weiteren Drei-Wege-Ventil in alle Richtungen fließen. Die verwendete Spülflüssigkeit erreicht so über die Dosierleitung Dosierventile, Pumpen und den Behälter zum Ansetzen des einzudosierenden Hilfsmediums.

Beide Drei-Wege-Ventile sind vorzugsweise jeweils mit einem manuellen Stellorgan oder einem elektrischen Stellmotor ausgerüstet, die deutlich als Stellorgane für die Spülleitung gekennzeichnet sind.

Ein Ausführungsbeispiel der Erfindung, aus dem sich weitere erfinderische Merkmale ergeben, ist in der Zeichnung dargestellt. Es zeigen:
- Fig. 1:: eine schematische Ansicht einer erfindungsgemäßen Vorrichtung zum Dosieren zumindest einer Chemikalie.

Die Vorrichtung in Fig. 1 weist einen etwa quaderförmigen Behälter 1 für ein Hilfsmedium auf. Dieses Hilfsmedium kann beispielsweise Stadtwasser sein. In den Behälter 1 wird dieses Hilfsmedium über eine Zuleitung 2 zugeführt.

In nicht weiter dargestellter Weise werden in das im Behälter 1 aufgenommene Hilfsmedium Chemikalien eingeführt und im Hilfsmedium gleichmäßig verteilt. Dazu ist der Behälter 1 mit Rührwerken ausgestattet.

Ist die wenigstens eine Chemikalie in dem Hilfsmedium aufgelöst, wird dieses Hilfsmedium über eine Umlaufpumpe 4 aus dem Behälter 1 entnommen und über Dosierleitungen 5 einer Leitung 5' für ein Medium, beispielsweise Wasser für ein Schwimmbad, zugeführt.

Die Dosierleitungen 5 sind nach der Erfindung mit einer Spülleitung 6 beaufschlagt. Die Spülleitung 6 ist im Bereich der Zuleitung 2 an ein in die Zuleitung 2 eingesetztes Drei-Wege-Ventil 7 angeschlossen. Auf diese Weise wird die Spülleitung 6 mit zugeführtem Hilfsmedium aus der Zuleitung 2 beschickt, mit diesem Hilfsmedium können dann Dosierleitungen 5 gespült werden. Dabei werden insbesondere im Behälter 1 angeordnete Abschnitte der Dosierleitung 5 gespült, die bis zum Boden des Behälters 1 geführt sind und an denen sich Chemikalien absetzen können. Dies insbesondere dann, wenn die Eintritte in diese Dosierleitung 5 mit Gittern gegen das Eindringen von Festkörpern geschützt sind. Das Drei-Wege-Ventil 7 ist dabei mit einem manuellen oder elektrischen Stellorgan versehen. Das Hilfsmedium, z. B. das Stadtwasser, in der Spülleitung 6 überwindet bei dem Spülvorgang die Pumpe 4.

Die Dosierleitungen 5 können zu einer Verteilerleiste verlaufen, an welche auch die Spülleitung 6 angeschlossen ist. Bei Öffnung eines Stellorgans wird Hilfsmedium über die Spülleitung 6 in eine derartige Verteilerleiste eingeführt. An diese können verschiedene Dosierleitungen 5 z. B. für verschiedene Schwimmbecken angeschlossen sein.

Das Einführen des Hilfsmediums aus der Spülleitung 6 in die Dosierleitung 5 erfolgt über ein weiteres Drei-Wege-Ventil 8. Hilfsmedium zum Spülen fließt in der Dosierleitung 5 in voneinander verschiedene Richtungen, wie Pfeile 9 zeigen, bis zum Behälter 1 und bis zu einem Dosierventil 10.

## Patentansprüche

1. Vorrichtung zum Dosieren zumindest einer Chemikalie in ein Schwimmwasser-Medium, mit einem Behälter (1) für ein Hilfsmedium zum zunächsten Auflösen der Chemikalie, umfassend zumindest eine über eine Umlaufpumpe (4) geführte Dosierleitung (5) zum Zuführen des Hilfsmediums aus dem Behälter (1) in das Medium, vorzugsweise in Wasser, und umfassend eine Zuleitung (2) für das Hilfsmedium in den Behälter (1), wobei in die Zuleitung (2) für das Hilfsmedium zum Behälter (1) zumindest ein Drei-Wege-Ventil (7) eingesetzt ist, von dem ausgehend wenigstens eine Spülleitung (6) zur Dosierleitung (5) verlaufend angeordnet ist,
**dadurch gekennzeichnet,**
**dass** die Spülleitung (6) über ein weiteres Dreiwegeventil (8) an die Dosierleitung (5) angeschlossen ist.

2. Vorrichtung nach Anspruch 1, **dadurch gekennzeichnet, dass** jedes Drei-Wege-Ventil (7, 8) mit einem manuellen Stellorgan ausgerüstet ist.

3. Vorrichtung nach Anspruch 1, **dadurch gekennzeichnet, dass** jedes Drei-Wege-Ventil (7, 8) mit einem elektrischen Stellorgan ausgerüstet ist.

## Claims

1. Device for metering at least one chemical into a swimming water medium with a container (1) for an auxiliary medium for the initial dissolution of the chemical, comprising at least one metering pipeline (5) taken via a circulating pump (4) for suppling the auxiliary medium from the container (1) into the medium, preferably into water, and comprising a pipeline (2) for supplying the auxiliary medium to the container (1), wherein in the pipeline (2) for supplying the auxiliary medium to the container (1) at least one three-way valve (7) is used, starting from which at least one rinsing pipeline (6) extending to the metering pipeline (5) is arranged,
**characterised in that**
the rinsing pipeline (6) is connected by way of a further three-way valve (8) to the metering pipeline (5).

2. Device according to claim 1 **characterised in that** each three-way valve (7, 8) is fitted with a manual actuating element.

3. Device according to claim 1 **characterised in that** each three-way valve (7, 8) is fitted with an electric actuating element.

## Revendications

1. Dispositif de dosage d'au moins un produit chimique dans un milieu d'eau de natation, avec un réservoir (1) pour un milieu auxiliaire destiné à dissoudre dans un premier temps le produit chimique, comprenant au moins un conduit de dosage (5) guidé via une pompe de circulation (4), destinée à alimenter le milieu auxiliaire hors du réservoir (1) dans le milieu, de préférence dans de l'eau et comprenant un conduit d'alimentation (2) du milieu auxiliaire dans le réservoir (1), dans le conduit d'alimentation (2) du milieu auxiliaire dans le réservoir (1) étant insérée au moins une vanne à trois voies (7), à partir de laquelle au moins un conduit de rinçage (6) est placé en s'écoulant vers le conduit de dosage (5),
**caractérisé en ce que**
le conduit de rinçage (6) est raccordé par l'intermédiaire d'une vanne à trois voies (8) sur le conduit de dosage (5).

2. Dispositif selon la revendication 1, **caractérisé en ce que** chaque vanne à trois voies (7, 8) est équipée d'un actionneur manuel.

3. Dispositif selon la revendication 1, **caractérisé en ce que** chaque vanne à trois voies (7, 8) est équipée d'un actionneur électrique.
